# EUROPÄISCHE PATENTSCHRIFT

(11) **EP 0 748 413 B1**
(45) Veröffentlichungstag und Bekanntmachung des Hinweises auf die Patenterteilung: **01.08.2001**
(21) Anmeldenummer: 96900896.0
(22) Anmeldetag: 03.01.1996
(51) Int. Cl.: E04H 15/64, E04H 15/20, F16B 5/06, E04D 5/14

(54) **HALTEVORRICHTUNG ZUM VERANKERN EIN- ODER MEHRLAGIGER BAHNEN AN EINEM ORTSFESTEN BAUTEIL**
RETAINING DEVICE FOR ANCHORING SINGLE OR MULTI-LAYER WEBS ON A FIXED COMPONENT
DISPOSITIF DE MAINTIEN POUR L'ANCRAGE DE BANDES DE MATERIAU A UNE OU PLUSIEURS COUCHES SUR UN ELEMENT FIXE

(30) Priorität: 03.01.1995 DE 29500055 U
(43) Veröffentlichungstag der Anmeldung: 18.12.1996
(73) Patentinhaber: KOCH KONSTRUKTIVE MEMBRANEN GMBH & CO. KG, 83253 Rimsting (DE)
(72) Erfinder: KOCH, Hans-Jürgen, D-83253 Rimsting (DE); KOCH, Klaus-Michael, D-83253 Rimsting (DE)
(74) Vertreter: Weber, Joachim, Dr.
(86) Internationale Anmeldenummer: EP9600006
(87) Internationale Veröffentlichungsnummer: WO9621072

(56) Entgegenhaltungen:
- EP-A- 0 389 104
- DE-A- 3 942 607
- FR-A- 2 544 778
- US-A- 3 811 454
- US-A- 4 886 084

## Beschreibung

Die Erfindung betrifft eine Haltevorrichtung zum Verankern mehrlagiger Bahnen an einem ortsfesten Bauteil nach dem Oberbegriff des Anspruchs 1. Ferner betrifft die Erfindung ein Verfahren zum Verankern derartiger Bahnen, insbesondere in Form von Luftkissen an Bauteilen gemäß Anspruch 9,

Aus der US-A-4 886 084 ist eine gattungsgemäße Haltevorrichtung bekannt, mit der eine einlagige mit einer Randverdickung versehene Bahn, die auch als Membrane bezeichnet wird, verankert werden kann. Unter einer Membrane versteht man in diesem Zusammenhang ein aus flexiblem und ggf. verstärktem kunststoffbestehendes Bauteil, das beispielsweise zur Bildung von Dachflächen verwendet werden kann. Die wulstartige Randverdickung wird bei derartigen Membranen als Kederrand bezeichnet. Neben einlagigen Bahnen ist es auch möglich, die Bahnen insbesondere zweilagig auszubilden, wobei die Ränder luftdicht verschlossen sind. Derartige zweilagige Bahnen können mit Luft aufgepumpt werden, so daß Kissen entstehen, die vor allem als Dach- und Wandbauteile Verwendung finden. Derartige Kissen haben den Vorteil, daß sie beispielsweise im Vergleich zu Glas ein niedriges Gewicht haben, dabei jedoch ebenso wie Glas lichtdurchlässig sind. Ferner bieten derartige luftgefüllte Kissen den Vorteil, daß sie eine gute Wärmedämmung gewährleisten.

Insbesondere zur Verankerung derartiger Kissen ist bisher lediglich eine Konstruktion bekannt, bei der ein meist aus Aluminium bestehendes Halteteil verformt wird, so daß es den Kederrand umgreift und damit das Kissen nach Fixierung an einer Primärstruktur positioniert. Der Hauptnachteil dieser Konstruktion besteht jedoch darin, daß das Halteteil nicht beliebig oft geöffnet und geschlossen werden kann, da es in diesem Fall zu Materialbruch kommt.

Es ist daher Aufgabe der vorliegenden Erfindung, eine Haltevorrichtung zum Verankern mehrlagiger Bahnen an einem ortsfesten Bauteil gemäß dem Oberbegriff des Anspruchs 1 zu schaffen, die eine einfache und kostengünstige Montage und Demontage der Bahnen und eine Verhinderung der Schälwirkung im Schweißnahtbereich der Bahnen ermöglicht.

Die Lösung dieser Aufgabe erfolgt durch die Merkmale des Anspruchs 1.

Mit der erfindungsgemäßen Haltevorrichtung können einlagige Bahnen in Form von mit einem Kederrand versehenen Membranen oder auch mehrlagige Bahnen, insbesondere in Form der zuvor erläuterten Luftkissen, auf äußerst einfache und kostengünstige Art und Weise an beliebigen Primärstrukturen, wie Wänden, Gerüsten oder Dachabschnitten, befestigt werden. Denn es ist lediglich erforderlich, die Randverdickung bzw. den Keder der Bahn bzw. des Kissens im Kederprofil zu fixieren und danach das Kederprofil in einem Aufnahmeraum eines Tragprofiles anzuordnen, ohne daß es hierfür erforderlich wäre, die Profile zu verformen oder besonders aufwendige Werkzeuge zu verwenden.

Des weiteren hat die erfindungsgemäße Haltevorrichtung den Vorteil, daß sie aus einfach und kostengünstig herzustellenden Einzelteilen besteht, die auch nach Montage der Haltekonstruktion beliebig gegeneinander ausgetauscht werden können, beispielsweise wenn eines der Teile defekt ist.

Des weiteren ergibt sich der Vorteil einer selbsttragenden Konstruktion, die im Schnitt nur ca. alle 2 m abgestützt werden muß.

Als Material für die Haltevorrichtung werden vorzugsweise Aluminium oder glasfaserverstärkte Kunststoffe (GFK) verwendet.

Die Unteransprüche haben vorteilhafte Weiterbildungen der Erfindung zum Inhalt.

Vorzugsweise ist die Haltevorrichtung mit einem Deckprofil versehen, das nach dem Einsetzen des Kederprofiles mit der daran festgelegten Bahn am Trägerprofil fixiert wird. Somit ist es möglich, daß im Aufnahmeraum des Trägerprofils angeordnete Kederprofil zusätzlich gegen ein Herausgleiten zu sichern, da nach dem Anbringen des Deckprofiles der Aufnahmeraum geschlossen ist. Vorzugsweise wird zur Fixierung des Deckprofiles am Trägerprofil eine Schraubverbindung verwendet, die das Deckprofil durchgreift und in eine Nut im Trägerprofil eingreift. Um ein Eindringen von Staub und Wasser zu vermeiden, ist die Schraube entweder als Dichtschraube ausgebildet oder es werden zusätzliche Dichtungen im Bereich der Durchtrittsöffnung durch das Deckprofil vorgesehen.

Um zumindestens eine temporäre Festlegung des Kederprofiles im Aufnahmeraum zu erreichen, ist eine Arretierungsplatte vorgesehen, die zwischen das im Aufnahmeraum angeordnete Kederprofil und eine innere Begrenzungswand des Aufnahmeraumes eingesetzt wird. Je nach Art der durch die Bahn aufgebrachten Belastung kann eine derartige Arretierungsplatte das Herausfallen des Kederprofiles auch ohne das Vorsehen eines Deckprofiles verhindern. Bevorzugt ist jedoch das Vorsehen des Deckprofiles, da in diesem Falle das Kederprofil perfekt gesichert ist. Unter der zuvor erwähnten temporären Arretierung mittels der Arretierungsplatte wird ein Festlegen des Kederprofiles vor dem Anbringen des Deckprofiles verstanden, wobei jedoch die Arretierungsplatte auch nach der Fixierung des Deckprofiles im Aufnahmeraum verbleiben kann.

Bei einer weiteren bevorzugten Ausführungsform wird die Klemmeinrichtung von zwei aufeinanderliegenden Klemmflächen gebildet, von denen eine am Deckprofil und die andere am Tragprofil angeordnet ist. Die Klemmfläche des Deckprofiles liegt in dessen Randbereich und weist im montierten Zustand auf die entsprechend gegenüberliegende Klemmfläche des Tragprofiles bzw. einer äußeren Begrenzungswand desselben zu. Im montierten Zustand fixieren die Klemmflächen der Klemmeinrichtung den Schweißnahtbereich der fixierten doppellagigen Bahn, die durch Einleiten von Luft zu einem Kissen aufgepumpt wird. Durch die Wirkung der Klemmeinrichtung wird erreicht, daß die durch den Luftdruck auf die Schweißnaht wirkende Schälwirkung kompensiert wird, also die Schweißnaht sich nicht aufgrund des Luftdruckes löst.

Bei einer weiteren besonders bevorzugten Ausführungsform wird zwischen das Deckprofil und das Trägerprofil eine Dicht- und Druckverteilungsfolie eingelegt, die nach dem Einlegen des Kederprofils in den Aufnahmeraum das Kederprofil und den in der Klemmeinrichtung liegenden Schweißnahtbereich abdeckt. Die Dicht- und Druckverteilungsfolie ist vorzugsweise aus Kunststoff gefertigt und ermöglicht zum einen eine zusätzliche Abdichtung der gesamten Vorrichtung und eine Druckverteilung nach dem Anbringen des Deckprofiles.

Ferner ist es bevorzugt, daß das Kederprofil an seiner im Montagezustand auf das Deckprofil zuweisenden Oberseite eine Nut aufweist, die als Montagehilfe dient. In die Nut können geeignete Werkzeuge eingelegt werden, um das Kederprofil zu halten und in den Aufnahmeraum einzulegen.

Zur Befestigung des Trägerprofiles am Bauteil bzw. der Primärstruktur ist vorzugsweise eine Schraubverbindung vorgesehen, die in eine Nut des Trägerprofiles eingreift und je nach Bedarf aus einer Mehrzahl von Schrauben bestehen kann, deren Köpfe in die Nut eingreifen und die an ihrer Gewindeseite mittels Muttern an der Primärstruktur fixiert werden.

Grundsätzlich ist es möglich, daß die Haltevorrichtung lediglich einen Aufnahmeraum für das Anordnen eines Kederprofiles aufweist. Bei einer besonders bevorzugten Ausführungsform ist die Haltevorrichtung gemäß vorliegender Erfindung jedoch symmetrisch aufgebaut und weist symmetrisch zu ihrer Mittellinie zwei einander gegenüberliegende Aufnahmeräume auf. Bei dieser Ausführungsform ist der Haltebereich für das Deckprofil und die Befestigungseinrichtung an der Primärstruktur zwischen den beiden Aufnahmeräumen angeordnet.

Die Erfindung betrifft ferner ein Verfahren zum Verankern von Bahnen an einer Primärstruktur bzw. einem Bauteil, wobei insbesondere ein Verfahren gelehrt wird, bei dem mit Luft gefüllte Kissen verwendet werden, die beispielsweise eine lichtdurchlässige Decke oder Wand bilden können. Gemäß dem erfindungsgemäßen Verfahren wird zur Bildung einer derartigen Struktur zunächst das Tragprofil an der Primärstruktur (Wänden, Gerüsten und ähnlichem), vorzugsweise mittels einer Schraubverbindung, fixiert. Nach der Fixierung des Trägerprofiles wird das Kederprofil über die Randverdickung der Bahn bzw. des Kissens geführt, so daß die Randverdickung in einer Halteausnehmung des Kederprofiles zu liegen kommt und somit aus diesem nicht mehr herausgleiten kann. Die so gebildete Einheit von Kederprofil und daran fixierter Bahn wird durch ein vertikales Absenken und Einrasten des Kederprofiles zusammen mit dem Randbereich des Kissens im Aufnahmeraum des Tragprofiles festgelegt. Nach diesem Verfahrensschritt wird vorzugsweise das Kederprofil durch das Anordnen der zuvor erläuterten Arretierungsplatte temporär fixiert, um ein Herausfallen zu verhindern. Bei einer weiteren besonders bevorzugten Ausführungsform des erfindungsgemäßen Verfahrens wird danach die Dicht- und Druckverteilungsfolie auf dem Trägerprofil und dem bzw. den darin angeordneten Kederprofilen aufgelegt. Im letzten Verfahrensschritt wird das Deckprofil auf das Trägerprofil aufgesetzt und an diesem, vorzugsweise mittels einer Schraubverbindung, fixiert, so daß das Deckprofil danach das Kederprofil bzw. die Kederprofile in dem bzw. den Aufnahmeräumen des Tragprofiles verliersicher hält.

Weitere Einzelheiten, Merkmale und Vorteile der Erfindung ergeben sich aus nachfolgender Beschreibung eines Ausführungsbeispiels anhand der Zeichnung.

Die einzige Figur der Zeichnung zeigt einen Querschnitt durch eine erfindungsgemäße Haltevorrichtung 1.

Die erfindungsgemäße Haltevorrichtung 1 dient im in der Figur dargestellten Beispielsfalle zum Verankern zweier zweilagiger Bahnen 2, 3, die durch das Einfüllen von Luft zu Luftkissen aufgepumpt worden sind. Derartige Luftkissen können beispielsweise zur Bildung einer lichtdurchlässigen und wärmedämmenden Decke verwendet werden. Grundsätzlich ist die erfindungsgemäße Haltevorrichtung 1 jedoch auch zum Verankern einlagiger Bahnen bzw. Membranen geeignet, die jeweils mit einer nachfolgend noch näher zu beschreibenden Randverdickung versehen sind.

Als Basiskomponenten weist die erfindungsgemäße Haltevorrichtung 1 gemäß der in der Fig. dargestellten besonders bevorzugten Ausführungsform, die im Beispielsfalle zur Fixierung zweier Kissen 2, 3 ausgelegt ist, zwei Kederprofile 4, 5, ein Tragprofil 6 und ein bei der dargestellten Ausführungsform vorzugsweise vorgesehenes Deckprofil 7 auf.

Das Tragprofil 6 weist im Beispielsfalle zwei symmetrisch zu seiner Mittellinie M angeordnete Aufnahmeräume 8 und 9 für das Kederprofil 4 bzw. 5 auf. Zwischen den Aufnahmeräumen 8 und 9 sind zwei Nuten 10 und 11 angeordnet. Die Nut 10 weist einen rechteckförmigen Aufnahmeabschnitt 12 auf, der in eine Durchbrechung 13 mündet. Im Aufnahmeabschnitt 12 kann der Kopf einer Befestigungsschraube angeordnet werden, deren Gewindeschaft durch die Durchbrechung 13 hindurchreicht und an einer in der Fig. nicht näher dargestellten Primärstruktur fixiert werden kann. Entsprechend ist die Nut 11 mit einem Aufnahmeabschnitt 14 und einer Durchbrechung 15 versehen und dient zur Aufnahme einer bzw. mehrerer Schrauben, die zur Fixierung des Deckprofiles 7 dienen.

Das Tragprofil 6 weist ferner an seinen beiden Seitenrändern Auflageabschnitte 16 und 17 auf, die zur Abstützung an der Primärstruktur dienen. An die Auflageabschnitte 16 und 17 schließen sich nach oben äußere Begrenzungswände 18 bzw. 19 an, die die Aufnahmeräume 8 und 9 zusammen mit inneren Begrenzungswänden 20 bzw. 21 definieren. Auf der in der Fig. nach oben weisenden Seite weisen die äußeren Begrenzungswände 18 bzw. 19 jeweils eine Klemmfläche 22 bzw. 23 auf, die, wie die Fig. verdeutlicht, auf eine Klemmfläche 24 bzw. 25 des Deckprofiles 7 weisen. Im in der Fig. angedeuteten Montagezustand des Deckprofiles 7 bilden die Klemmflächenpaare 22, 24 bzw. 23, 25 eine Klemmeinrichtung, deren Funktion später näher erläutert wird.

Das Deckprofil 7 weist einen im wesentlichen ebenen Mittelbereich 26 auf, an dessen Unterseite zwei wulstartige Verdickungen 27 und 28 vorgesehen sind, die im fixierten Zustand auf zwei die Durchbrechung 15 begrenzenden horizontalen Schenkeln 29 und 30 aufliegen. In den Randbereichen 31 und 32 ist das Deckprofil 7, wie die Fig. verdeutlicht, nach unten gezogen und verdickt.

Zwischen den Wulsten 27 und 28 sind die Ausnehmungen für die Schraubverbindung zur Fixierung des Deckteiles 7 vorgesehen, die in der Fig. jedoch nicht näher dargestellt sind.

Die beiden Kederprofile 4 und 5 sind jeweils identisch ausgebildet, so daß nachfolgend zur Erläuterung des Aufbaues lediglich auf das Kederprofil 4 Bezug genommen wird.

Wie die Fig. verdeutlicht, ist das Kederprofil 4 derart dimensioniert, daß im im Aufnahmeraum 8 angeordneten Zustand ein Spalt zwischen dem Kederprofil 4 und der inneren Begrenzungswand 20 verbleibt, in dem eine Arretierungsplatte 33 bzw. 34 auf der anderen Seite angeordnet werden kann. Diese Arretierungsplatte 33 und 34 dient dazu, zumindestens temporär, insbesondere vor dem Anordnen des Deckprofiles 7, ein Herausfallen der Kederprofile zu verhindern.

Die Form des Kederprofiles 4 in der in der Fig. dargestellten Ausführungsform ergibt sich aus der zeichnerischen Darstellung, auf die zum Zwecke der Offenbarung und aufgrund der relativ komplizierten Formgebung explizit Bezug genommen wird. Im einzelnen weist das Kederprofil 4 einen im wesentlichen rechteckförmigen Grundkörper 35 auf, in dem eine Halteausnehmung 36 angeordnet ist. An den Grundkörper 35 schließt sich ein L-förmiger Schenkel 37 an, der einen im wesentlichen horizontalen Bereich und einen an die leicht geneigte Außenwandung 18 angepaßten im wesentlichen vertikalen Abschnitt aufweist. Wie die Fig. verdeutlicht, stützt sich das Kederprofil 4 mit dem Fußende 38 des Bereiches 37 und einer Stützfläche 39 des Hauptkörpers am Boden des Aufnahmeraums 8 ab. An die Halteausnehmung 36 schließt sich ein trichterförmiger Führungsabschnitt 40 an und im oberen Abschnitt des Hauptkörpers 35 ist eine Nut 41 vorgesehen, die als Montagehilfe, beispielsweise zum Einsetzen des Kederprofiles 4 in den Aufnahmeraum 8 dient.

Wie die Fig. verdeutlicht ist in der Halteausnehmung 36 eine Randverdickung 42 des Kissens 2 eingesetzt. Die Randverdikkung 42, die auch als Keder bezeichnet wird, geht in einen Schweißnahtbereich 43 über, der von der Klemmeinrichtung 22, 24 im montierten Zustand des Deckprofiles 7 fixiert wird, so daß die durch den Luftdruck erzeugte Schälwirkung auf den Schweißnahtbereich 43 kompensiert wird.

Bei der besonders bevorzugten Ausführungsform, die in der Fig. dargestellt ist, ist ferner eine Dicht- und Druckverteilungsfolie 44 vorgesehen, die vor dem Aufbringen des Deckprofiles 7 und nach dem Einlegen der Kederprofile 4 und 5 auf das Trägerprofil aufgelegt wird, so daß vor allem der in den Klemmeinrichtungen angeordnete Bereich der Kissen 2 und 3 abgedeckt und abgedichtet wird.

Wie die Fig. verdeutlicht, sind die Kederprofile 4 und 5 derart dimensioniert und geformt, daß sie sich, insbesondere nach dem Anordnen der Arretierungsplatten 33 und 34 über diese an den inneren Begrenzungswänden 20 und 21 sowie an den äußeren Begrenzungswänden 18 und 19 abstützen. Um die Verliersicherheit zu erhöhen, wird nach dem Anordnen der Kederprofile 4 und 5 das Deckprofil 7 am Trägerprofil 6 fixiert. Zum Einbringen der Randverdickung 42 werden die Kederprofile 4 und 5 jeweils in Längsrichtung der Keder 42 auf diese aufgeschoben, wobei der sich an die Halteausnehmung anschließende trichterförmige Bereich 44 dazu dient, den Randbereich des Kissens 2 und 3 zu führen. Es ist selbstverständlich, daß der Trichterbereich 40 derart dimensioniert ist, daß ein Herausgleiten der Randverdickung in Richtung des Trichters 40 verhindert wird.

Als weiterer Vorteil der erfindungsgemäßen Haltevorrichtung 1 ist hervorzuheben, daß sämtliche Profile 4, 5, 6 und 7 biegbar sind, so daß sie entsprechend dem Verlauf der Primärstruktur verformt werden können. Ferner kann mit der erfindungsgemäßen Haltevorrichtung 1 jegliche beliebige Kissenform und Bahnart fixiert werden. Die Aufnahmeräume des Tragprofils 6 sind stirnseitig vorzugsweise geschlossen, z.B. durch das Versehen von Stirnwänden, die in der Figur nicht dargestellt sind.

## Patentansprüche

1. Haltevorrichtung (1) zum Verankern mehrlagiger Bahnen (2, 3), vorzugsweise von luftgefüllten Kissen, an einem ortsfesten Bauteil
- mit einem Kederprofil (4, 5) zur Aufnahme einer Randverdickung (42) der Bahn (2, 3); und
- mit einem Tragprofil (6), das am Bauteil anbringbar ist und an dem das Kederprofil (4, 5) in einem Aufnahmeraum (8, 9) festlegbar ist;
dadurch gekennzeichnet,
- daß eine Klemmeinrichtung benachbart zum Aufnahmeraum (8, 9) angeordnet ist, die im montierten Zustand des Kederprofiles (4, 5) einen Schweißnahtbereich (43) einer doppellagigen im Kederprofil (4, 5) fixierten Bahn (2, 3) abstützt.

2. Haltevorrichtung nach Anspruch 1, dadurch gekennzeichnet, daß der Halteraum (8, 9) mittels eines Deckprofiles (7) verschließbar ist.

3. Haltevorrichtung nach Anspruch 1 oder 2, dadurch gekennzeichnet, daß eine Arretierungsplatte (33, 34) als temporäre Arretierung des Kederprofiles (4, 5) im Aufnahmeraum (8, 9) zwischen dem Kederprofil (4) und einer benachbarten inneren Begrenzungswand (20, 21) plazierbar ist.

4. Haltevorrichtung nach Anspruch 1 bis 3, dadurch gekennzeichnet, daß die Klemmeinrichtung von zwei aufeinanderliegenden Klemmflächen (22, 24 bzw. 23, 25) gebildet wird, von denen eine (22 bzw. 23) auf einer äußeren Begrenzungswand (18, 19) des Aufnahmeraums (8, 9) angeordnet ist und von denen die andere Klemmfläche (24, 25) am Deckprofil (7) angeordnet ist.

5. Haltevorrichtung nach einem der Ansprüche 1 bis 4, dadurch gekennzeichnet, daß eine Dicht- und Druckverteilungsfolie (24) zwischen dem Tragprofil (6) und dem Deckprofil (7) plazierbar ist.

6. Haltevorrichtung nach einem der Ansprüche 1 bis 5, dadurch gekennzeichnet, daß das Kederprofil (4, 5) eine als Montagehilfe dienende Nut (41) aufweist.

7. Haltevorrichtung nach einem der Ansprüche 1 bis 6, dadurch gekennzeichnet, daß das Tragprofil (6) mittels einer Schraubverbindung am Bauteil festlegbar ist.

8. Haltevorrichtung nach einem der Ansprüche 1 bis 7, dadurch gekennzeichnet, daß das Tragprofil (6) zwei symmetrisch zu seiner Mittellinie (M) angeordnete Aufnahmeräume (8, 9) aufweist.

9. Verfahren zum Verankern von Bahnen an einer Primärstruktur bzw. einem Bauteil, insbesondere unter Verwendung mit Luft gefüllter Kissen, mit folgenden Verfahrensschritten:
- Fixieren eines Tragprofils an der Primärstruktur, vorzugsweise mittels einer Schraubverbindung;
- Führen eines Kederprofiles über eine Randverdickung der Bahn bzw. des Kissens derart, daß die Randverdickung in einer Halteausnehmung des Kederprofiles zu liegen kommt;
- vertikales Absenken der so gebildeten Einheit von Kederprofil und daran fixierter Bahn und Einrasten des Kederprofiles zusammen mit dem Randbereich der Bahn im Aufnahmeraum des Tragprofiles.

10. Verfahren nach Anspruch 9, dadurch gekennzeichnet, daß das Kederprofil durch das Anordnen einer Arretierungsplatte temporär fixiert wird.

11. Verfahren nach Anspruch 9 oder 10, dadurch gekennzeichnet, daß eine Dicht- und Druckverteilungsfolie auf dem Trägerprofil und dem bzw. den darin angeordneten Kederprofilen aufgelegt wird.

12. Verfahren nach einem der Ansprüche 9 bis 11, dadurch gekennzeichnet, daß ein Deckprofil auf das Trägerprofil aufgesetzt und an diesem fixiert wird.

## Claims

1. A retaining device (1) for anchoring multi-layer webs (2, 3), preferably air-filled cushions, on a fixed component
- having a sealing strip section (4, 5) for housing a thickened edge portion (42) of the web (2, 3); and
- having a supporting section (6) which can be mounted on the component and on which the sealing strip section (4, 5) can be fixed in a housing space (8, 9);
**characterised in that**
- a clamping device is disposed adjacent to the housing space (8, 9), which device, in the mounted state of the sealing strip section (4, 5), supports a weld seam region (43) of a double-layered web (2, 3) fixed in the sealing strip section (4, 5).

2. A retaining device according to Claim 1,
**characterised in that** the retaining space (8, 9) can be closed by means of a covering section (7).

3. A retaining device according to Claim 1 or 2,
**characterised in that** a stopping plate (33, 34) can be placed as a temporary stop for the sealing strip section (4, 5) in the housing space (8, 9) between the sealing strip section (4) and an adjacent inner boundary wall (20, 21).

4. A retaining device according to Claim 1 to 3,
**characterised in that** the clamping device is formed by two clamping faces (22, 24 and 23, 25 respectively) lying on one another, one of which (22 and 23 respectively) is disposed at an outer boundary wall (18, 19) of the housing space (8, 9) and the other clamping face (24, 25) of which is disposed at the covering section (7).

5. A retaining device according to one of Claims 1 to 4,
**characterised in that** a sealing and pressure distribution film (24) can be placed between the supporting section (6) and the covering section (7).

6. A retaining device according to one of Claims 1 to 5,
**characterised in that** the sealing strip section (4, 5) comprises a groove (41) serving as a mounting aid.

7. A retaining device according to one of Claims 1 to 6,
**characterised in that** the supporting section (6) can be fixed to the component by means of a screw connection.

8. A retaining device according to one of Claims 1 to 7,
**characterised in that** the supporting section (6) comprises two housing spaces (8, 9) arranged symmetrically to its centre line (M).

9. A method for anchoring webs on a primary structure or a component, in particular using air-filled cushions, having the following process steps:
- fixing a supporting section to the primary structure, preferably by means of a screw connection;
- guiding a sealing strip section over a thickened edge portion of the web or of the cushion respectively in such a manner that the thickened edge portion comes to lie in a retaining recess of the sealing strip section;
- vertical lowering of the thus formed unit comprising sealing strip section and web fixed thereto and locking of the sealing strip section together with the edge region of the web in the housing space of the supporting section.

10. A method according to Claim 9 ,
**characterised in that** the sealing strip section is temporarily fixed by the provision of a stopping plate.

11. A method according to Claim 9 or 10,
**characterised in that** a sealing and pressure distribution film is laid on the supporting section and the sealing strip section(s) disposed therein.

12. A method according to one of Claims 9 to 11,
**characterised in that** a covering section is placed on the supporting section and is fixed thereto.

## Revendications

1. Dispositif de maintien (1) pour l'ancrage de bandes (2, 3) à plusieurs couches, de préférence de coussins remplis d'air, sur un élément de construction fixe
- avec un profilé en bourrelet (4, 5) pour loger un bord épaissi (42) de la bande (2, 3) ; et
- avec un profilé porteur (6) qui peut être placé sur l'élément de construction et auquel peut être fixé le profilé en bourrelet (4, 5) dans un espace de logement (8, 9) ;
caractérisé en ce que
- un dispositif de serrage est agencé au voisinage de l'espace de logement (8, 9), lequel dispositif de serrage soutient, lorsque le profilé en bourrelet (4, 5) est à l'état monté, une zone de soudure (43) d'une bande (2, 3) à deux couches qui est fixée dans le profilé en bourrelet (4, 5).

2. Dispositif de maintien selon la revendication 1, caractérisé en ce que l'espace de maintien (8, 9) peut être fermé au moyen d'un profilé de recouvrement (7).

3. Dispositif de maintien selon la revendication 1 ou 2, caractérisé en ce qu'une plaque d'arrêt (33, 34) peut être placée comme dispositif d'arrêt temporaire du profilé en bourrelet (4, 5) dans l'espace de logement (8, 9) entre le profilé en bourrelet (4) et une paroi de limitation (20, 21) intérieure voisine.

4. Dispositif de maintien selon l'une des revendications 1 à 3, caractérisé en ce que le dispositif de serrage est formé de deux surfaces de serrage (22, 24 ou 23, 25) qui sont disposées l'une sur l'autre, dont l'une (22 ou 23) est agencée sur une paroi de limitation extérieure (18, 19) de l'espace de logement (8, 9) et dont l'autre (24, 25) est agencée sur le profilé de recouvrement (7).

5. Dispositif de maintien selon l'une des revendications 1 à 4, caractérisé en ce qu'une feuille d'étanchéité et de répartition de pression (24) peut être placée entre le profilé porteur (6) et le profilé de recouvrement (7).

6. Dispositif de maintien selon l'une des revendications 1 à 5, caractérisé en ce que le profilé en bourrelet (4, 5) comporte une rainure (41) servant d'aide au montage.

7. Dispositif de maintien selon l'une des revendications 1 à 6, caractérisé en ce que le profilé porteur (6) peut être fixé à l'élément de construction au moyen d'un assemblage à vis.

8. Dispositif de maintien selon l'une des revendications 1 à 7, caractérisé en ce que le profilé porteur (6) comporte deux espaces de logement (8, 9) agencés symétriquement par rapport à sa ligne médiane (M).

9. Procédé d'ancrage de bandes sur une structure primaire ou sur un élément de construction, notamment avec l'utilisation de coussins remplis d'air, comportant les étapes suivantes :
- fixation d'un profilé porteur sur la structure primaire, de préférence au moyen d'un assemblage à vis ;
- guidage d'un profilé en bourrelet sur un bord épaissi de la bande ou du coussin de telle sorte que le bord épaissi vient se placer dans un évidement de maintien du profilé en bourrelet ;
- abaissement vertical de l'unité ainsi formée par le profilé en bourrelet et par la bande fixée dessus et enclenchement du profilé en bourrelet ainsi que de la zone de bord de la bande dans l'espace de logement du profilé porteur.

10. Procédé selon la revendication 9, caractérisé en ce que le profilé en bourrelet est fixé temporairement par l'agencement d'une plaque d'arrêt.

11. Procédé selon la revendication 9 ou 10, caractérisé en ce qu'une feuille d'étanchéité et de répartition de pression est posée sur le profilé porteur et sur le ou les profilés en bourrelet agencés dedans.

12. Procédé selon l'une des revendications 9 à 11, caractérisé en ce qu'un profilé de recouvrement est posé sur le profilé porteur et est fixé à celui-ci.
